# EUROPÄISCHE PATENTSCHRIFT

(11) **EP 1 272 745 B1**
(45) Veröffentlichungstag und Bekanntmachung des Hinweises auf die Patenterteilung: **09.03.2005**
(21) Anmeldenummer: 01933823.5
(22) Anmeldetag: 12.04.2001
(51) Int. Cl.: F01N 3/28, F01N 3/24

(54) **GEHÄUSE MIT PASSIVIERUNGSSCHICHT UND VERFAHREN ZUR HERSTELLUNG EINES KATALYSATOR-TRÄGERKÖRPERS MIT EINEM SOLCHEN GEHÄUSE**
HOUSING WITH A PASSIVATION LAYER AND METHOD FOR PRODUCING A CATALYST SUPPORT BODY WITH A HOUSING OF THIS TYPE
BOITIER DOTE D'UNE COUCHE DE PASSIVATION ET PROCEDE DE PRODUCTION D'UN CORPS PORTE-CALALYSEUR DOTE D'UN TEL BOITIER

(30) Priorität: 14.04.2000 DE 10018641; 30.05.2000 DE 10026697
(43) Veröffentlichungstag der Anmeldung: 08.01.2003
(73) Patentinhaber: Emitec Gesellschaft für Emissionstechnologie mbH, 53797 Lohmar (DE)
(72) Erfinder: BRÜCK, Rolf, 51429 Bergisch Gladbach (DE); WIERES, Ludwig, 51491 Overath (DE); KURTH, Ferdi, 53894 Mechernich (DE); SCHMITZ, Karl-Josef, 51766 Engelskirchen (DE); FAUST, Hans-Günter, 51143 Köln (DE); HODGSON, Jan, 53842 Troisdorf (DE)
(74) Vertreter: Kahlhöfer, Hermann, Dipl.-Phys.
(86) Internationale Anmeldenummer: PCT/EP2001/004220
(87) Internationale Veröffentlichungsnummer: WO 2001/079669

(56) Entgegenhaltungen:
- EP-A- 0 486 276
- WO-A-98/15354
- DE-A- 19 507 299
- DE-A- 19 803 012

## Beschreibung

Die vorliegende Erfindung bezieht sich auf ein Gehäuse, insbesondere ein Mantelrohr, für einen Wabenkörper sowie auf die Herstellung eines Wabenkörpers mit einem solchen Gehäuse. Derartige Wabenkörper werden als Katalysator-Trägerkörper bevorzugt in Abgassystemen von Brennkraftmaschinen, insbesondere von Kraftfahrzeugen, eingesetzt.

In der WO 99/37896 ist ein Verfahren zur Herstellung eines Wabenkörpers beschrieben, der von einem Mantelrohr umgeben ist. Der Wabenkörper und das Mantelrohr weisen aufgrund ihrer unterschiedlichen Werkstoffeigenschaften und aufgrund unterschiedlicher Temperaturen im Betrieb einen differierendes thermisches Dehnungsverhalten auf. Es wird daher angestrebt, eine starre Verbindung zwischen dem Wabenkörper und dem Mantelrohr an wenigstens einem Endbereich des Wabenkörpers oder jedenfalls in bestimmten Teilbereichen zu vermeiden. Aus diesem Grund ist der in der WO 99/37896 beschriebene ummantelte Wabenkörper mit einer Manschette ausgeführt, welche trotz fertigungstechnischer Toleranzen des Mantelrohres sowie des Wabenkörpers sicherstellen soll, daß direkte Lötverbindungen zwischen Wabenkörper und Mantelrohr in dem wenigstens einen Endbereich des Wabenkörpers vermieden werden. Die Verwendung einer Manschette führt zur deutlichen Reduktion thermischer Spannungen zwischen Mantelrohr und Wabenkörper, verursacht allerdings einen höheren Herstellungsaufwand.

Weiterhin sind Mittel bekannt, die eine Verbindung von Metalloberflächen während einer Hochtemperaturbearbeitung (wie beispielsweise dem Sintern oder dem Löten) verhindern. Diese beinhalten zumeist feine keramische Teilchen, einen Binder, sowie einen Anteil an Verdünnungs- und Lösungsmittel. Der Binder sowie das Verdünnungs- und das Lösungsmittel sind schon bei relativ niedrigen Temperaturen flüchtig. Bei der Herstellung von Katalysator-Trägerkörpern erfolgt die Ausbildung der Verbindung zwischen Mantelrohr und Gehäuse bevorzugt im Vakuum, wobei die Tendenz dieser Mittel zur Verflüchtigung die Aufrechterhaltung des Vakuums deutlich erschwert und das System durch flüchtige Bestandteile verunreinigt werden kann.

Hiervon ausgehend, liegen der vorliegenden Erfindung die Aufgaben zugrunde, ein Gehäuse für einen Wabenkörper anzugeben, welches selektiv fügetechnische Verbindungen zum Ausgleich des unterschiedlichen Dehnungsverhaltens von Wabenkörper und Mantelrohr ermöglicht und eine dauerhafte Fixierung des Wabenkörpers beispielsweise in einem Abgassystem gewährleistet sowie die Angabe eines Verfahrens zur Herstellung eines Katalysator-Trägerkörpers mit einem solchen Gehäuse.

Diese Aufgaben werden erfindungsgemäß durch ein Gehäuse mit den Merkmalen des Anspruchs 1 und ein Verfahren zur Herstellung eines Katalysator-Trägerkörpers mit den Merkmalen des Anspruchs 16 gelöst. Vorteilhafte Weiterbildungen und Ausgestaltungen des Verfahrens sind Gegenstand der jeweils abhängigen Ansprüche.

Das erfindungsgemäße Gehäuse für einen Wabenkörper umfaßt ein Mantelrohr mit einer Innenwandung, wobei das Mantelrohr zur gezielten Verhinderung einer fügetechnischen Verbindung mit dem Wabenkörper in mindestens einem Abschnitt der Innenwandung eine Passivierungsschicht aufweist.

Die Passivierungsschicht ist thermisch sehr stabil und unterbindet jegliche fügetechnische Verbindung der miteinander in Berührung befindlichen Metalloberflächen. Der Abschnitt, auf welchem die Passivierungsschicht angebracht ist, befindet sich an der Stelle des Mantelrohres, an der im späteren Betrieb des Katalysator-Trägerkörpers eine Relativbewegung zwischen Wabenkörper und Mantelrohr gewünscht ist, um thermische Spannungen zu verhindern. Bevorzugt ist dies der stirnseitige Bereich, in dem das heiße Abgas auf den Katalysator-Trägerkörper trifft. Auch Bereiche weiter innen können so von fügetechnischen Verbindungen frei gehalten werden.

Weiterhin verhindert die Passivierungsschicht aufgrund ihrer isolierenden Eigenschaft eine Wärmeleitung vom Wabenkörper auf das Mantelrohr. Dies ist beispielsweise besonders wichtig, wenn nach einer möglichst kurzen Zeitspanne nach dem Start eines Automobils die Anspringtemperatur eines katalytischen Konverters erreicht werden soll, bei der eine effektive Reinigung des Abgases erfolgt.

Gemäß einer Ausführungsform des Gehäuses ist die Passivierungsschicht als Oberflächen-Oxidschicht ausgebildet. Die Oxide, insbesondere die Metalloxide, weisen eine hohe thermische Stabilität auf, die eine Anbindung sich berührender Metallflächen verhindert. Besonders vorteilhaft ist ebenfalls, daß die Oxide in einfacher Weise mit Bestandteilen des Materials des Mantelrohres erzeugt werden können und ein zusätzliches Material zur Herstellung der Passivierungsschicht nicht benötigt wird. Eine solche Metalloxidschicht kann beispielsweise auch durch einfaches Aufrauhen der Innenwandung des Mantelrohres in dem Abschnitt hergestellt werden.

Entsprechend einem weiteren Ausführungsbeispiel des Gehäuses ist die Passivierungsschicht als eine keramische Auftrags-Schicht, insbesondere mit Aluminiumoxid, ausgeführt. Die keramischen Teilchen zeichnen sich durch besonders hohe Anziehungskräfte zueinander und eine sehr gute thermodynamische Stabilität aus. Eine keramische Schicht aus Titaniumoxid oder Magnesiumoxid ist ebenfalls möglich.

Gemäß einem weiteren Ausführungsbeispiel ist die Passivierungsschicht als umlaufender Streifen ausgebildet. Dies gewährleistet, daß in diesem Abschnitt auf dem gesamten Umfang des Mantelrohres Lötverbindungen zwischen Mantelrohr und Wabenkörper vermieden und ein Ausgleich unterschiedlicher Dehnungsverhalten erlaubt werden.

Hat das Gehäuse eine ovale oder elliptische Form, so ist es gemäß einer weiteren Ausführungsform vorteilhaft, die Passivierungsschicht in einem Mantelrohrabschnitt mit starker Krümmung anzuordnen. Eine ovale Form des Gehäuses ist beispielsweise erforderlich, wenn der Einbau eines Katalysator-Trägerkörpers mit dem Gehäuse an bestimmte räumliche Gegebenheiten einer Abgasanlage gebunden ist. Erfahrungsgemäß ist es vorteilhaft, die fügetechnischen Verbindungen an den flachen Seiten eines solchen Körpers vorzunehmen und daher an den gerundeten Seiten Verbindungen durch eine Passivierungsschicht zu verhindern. Dies ist insbesondere eine Maßnahme zusätzlich zu einer eventuellen Passivierungsschicht an einer oder beiden Stirnseiten.

Gemäß noch einem weiteren Ausführungsbeispiel hat die Passivierungsschicht eine axiale Länge von 5 mm bis 50 mm. Dies ermöglicht eine exakte Angleichung des Gehäuses an den jeweiligen Einsatzzweck. Ist das Gehäuse beispielsweise relativ dicht an einer Verbrennungskraftmaschine angeordnet oder divergieren die thermischen Dehnungsverhalten von Wabenkörper und Mantelrohr sehr stark, ist die Passivierungsschicht mit einer größeren axialen Länge ausgeführt.

Besonders vorteilhaft ist es, die Passivierungsschicht mit einer Dicke von 0.03 mm bis 0.12 mm auszuführen. Dies ermöglicht insbesondere den Ausgleich von Fertigungstoleranzen von Wabenkörper und Mantelrohr im zusammengefügten Zustand.

Gemäß einem weiteren Ausführungsbeispiel ist zwischen Mantelrohr und der keramischen Schicht eine Haftschicht angeordnet. Dies ist insbesondere dann vorteilhaft, wenn die keramische Schicht einer hohen dynamischen Belastung ausgesetzt ist. Die Haftschicht ermöglicht eine dauerhafte Anbindung der keramischen Schicht an der metallischen Oberfläche des Mantelrohres.

Besonders vorteilhaft ist es, vor dem Zusammenbau mit einem Wabenkörper auf der Passivierungsschicht des Mantelrohres eine Lotschicht anzuordnen. Die Passivierungsschicht verhindert zwar die Ausbildung von Lötverbindungen zwischen Wabenkörper und Mantelrohr. Besteht aber der Wabenkörper beispielsweise aus einer Vielzahl von durch Wickeln und/oder Stapeln erzeugten Blechlagen, so kann durch das auf der Passivierungsschicht angeordnete Lot eine Lötverbindung benachbarter Enden der Blechlagen miteinander gewährleistet werden. Auf diese Weise wird ein Flattern von Endbereichen der Blechlagen vermieden und die Lebensdauer eines derartigen Wabenkörpers erhöht. Insbesondere die Ausbildung einer umlaufenden Lotschicht auf der Passivierungsschicht hat zur Folge, daß alle benachbarten Blechlagen miteinander verlötet sind.

Gemäß einem weiteren erfinderischen Gedanken, ist ein Katalysator-Trägerkörper mit einem erfindungsgemäßen Gehäuse und einem darin angeordneten Wabenkörper ausgeführt. Der Wabenkörper ist aus Blechlagen, die zumindest teilweise so strukturiert sind, daß der Wabenkörper für ein Abgas durchströmbare Kanäle aufweist. Das Mantelrohr umschließt den Wabenkörper wenigstens teilweise und ist in mindestens einem axialen Teilbereich mit dem Wabenkörper fügetechnisch verbunden ist. Die selektive fiigetechnische Verbindung von Wabenkörper und Mantelrohr stellt eine hohe Lebensdauer des Katalysator-Trägerkörpers sicher.

Besonders vorteilhaft ist es, die keramische Schicht nahe einer Stirnfläche des Wabenkörpers anzuordnen. Bei einer Orientierung des Katalysator-Trägerkörpers in einem Abgassystem, wobei der Abschnitt mit der keramischen Schicht zum heißen Abgas (stromaufwärts) ausgerichtet ist, kompensiert der Katalysator-Trägerkörpers besonders gut die hohe thermische Beanspruchung.

Gemäß einem weiteren Ausführungsbeispiel liegen radial außenliegende Endbereiche der Blechlagen des Wabenkörpers an der keramischen Schicht an. Das Flattern dieser radial außenliegenden Endbereiche kann somit reduziert werden. Besonders vorteilhaft ist es, die anliegenden Endbereiche miteinander fügetechnisch zu verbinden. Dies stellt eine hohe Lebensdauer auch bei extremen dynamischen Belastungen sicher.

Gemäß einem weiteren Ausführungsbeispiel ist der Wabenkörper mit dem Mantelrohr verlötet, vorzugsweise hochtemperatur-vakuumverlötet.

Gemäß einem weiteren Aspekt der Erfindung wird ein Verfahren zur Herstellung eines Katalysator-Trägerkörpers mit einem Wabenkörper und einem Mantelrohr vorgeschlagen. Der Wabenkörper ist aus Blechlagen, die zumindest teilweise so strukturiert sind, daß der Wabenkörper für ein Abgas durchströmbare Kanäle aufweist. Das Mantelrohr weist eine Innenwandung auf, die den Wabenkörper wenigstens teilweise umschließt und die in mindestens einem axialen Teilbereich mit dem Wabenkörper verlötet ist. Das Mantelrohr weist in zumindest einem Abschnitt der Innenwandung eine Passivierungsschicht zur gezielten Verhinderung einer Lötverbindung mit dem Wabenkörper auf. Das Herstellungsverfahren umfaßt folgende Schritte:
Ausgehend von der Herstellung eines Mantelrohres wird anschließend eine Passivierungsschicht an der Innenwandung des Mantelrohres in mindestens einem Abschnitt ausgebildet. In diesem Abschnitt wird eine Lötverbindung von Mantelrohr und Wabenkörper bei einem später folgenden Lötprozeß verhindert. Bevorzugt ist dieser Abschnitt nahe einer Stirnfläche des Wabenkörpers im eingebrachten Zustand angeordnet. Anschließend erfolgt das Beloten der Innenwandung des Mantelrohres.

Der Wabenkörper wird in bekannter Weise durch Stapeln und/oder Wickeln von Blechlagen ausgebildet, die zumindest teilweise so strukturiert sind, daß der Wabenkörper für ein Abgas durchströmbare Kanäle aufweist. Der Wabenkörper wird nun in das Mantelrohr eingebracht. Danach werden die Lötverbindungen ausgebildet. Auf diese Weise kann ein Katalysator-Trägerkörper hergestellt werden, welcher sich einerseits durch eine dauerhafte Verbindung von Wabenkörper und Mantelrohr auszeichnet, andererseits aber auch einen Ausgleich unterschiedlichen Dehnungsverhaltens. von Wabenkörper und Mantelrohr zuläßt. Dabei entstehen bei dem Lötprozeß keine Dämpfe oder Gase, welche eine Ausbildung von Lötverbindungen, insbesondere in einem Vakuum, beeinträchtigen.

Gemäß einer Ausgestaltung des Verfahrens wird die Passivierungsschicht durch selektives, räumlich begrenztes Erhitzen des mindestens einen Abschnittes erzeugt. Der Abschnitt des Gehäuses wird demzufolge auf eine Temperatur erhitzt und gegebenenfalls auch auf dieser gehalten, um Diffusionsvorgänge im Material sowie an der Innenwandung des Gehäuses zu ermöglichen. Diesbezüglich eignen sich insbesondere ferritische, Aluminium und Chrom enthaltende Materialien, die auf eine Temperatur oberhalb von 1100°C erwärmt werden. Dabei gelangen Metallteilchen, insbesondere Aluminium vom Inneren in die Nähe die Innenwandung des Mantelrohres, welche nun mit den Sauerstoffteilchen aus der Umgebung zu der gewünschten Passivierungsschicht reagieren. Die Passivierungsschicht kann demzufolge ohne einen Zusatzwerkstoff erzeugt werden.

Besonders vorteilhaft ist es dabei, die Erhitzung des mindestens einen Abschnittes durch induktives Heizen zu erreichen. Mit dem induktiven Heizverfahren werden räumlich begrenzte Wirbelströme erzeugt, welche aufgrund des elektrischen Materialwiderstandes zu einer Erwärmung des Abschnittes fuhren. Neben der Tatsache, daß mit dem induktiven Heizen die zu erwärmende Fläche gut zu begrenzen ist, ist dieses Verfahren für eine Produktion von großen Stückzahlen in schneller Taktfolge geeignet.

Gemäß noch einer weiteren Ausgestaltung des Verfahrens wird der mindestens eine Abschnitt bei der Herstellung der Passivierungsschicht mit einem sauerstoffhaltigen Gas beströmt. Auf diese Weise wird an der Innenwandung ein reichhaltiges Angebot von Sauerstoffinolekülen gewährleistet, die bei der Bildung einer Oberflächen-Oxidschicht benötigt werden. Infolgedessen wird die Erzeugung einer Passivierungsschicht sehr begünstigt.

Dabei ist es besonders vorteilhaft, das Mantelrohr außerhalb des mindestens einen Abschnittes bei der Herstellung der Passivierungsschicht mit einem Edelgas, insbesondere Argon, zu beströmen. Das Edelgas verhindert dabei eine Bildung der Oxidschicht, weil das Edelgas nicht mit den Metallteilchen des Mantelrohres reagiert und den Luftsauerstoff verdrängt.

Gemäß einer weiteren Ausgestaltung des Verfahrens wird vorgeschlagen, die Passivierungsschicht durch eine chemische Behandlung des mindestens einen Abschnittes herzustellen. Zu diesem Zweck wird der Abschnitt mit einer Chemikalie behandelt, welche zur Entstehung einer Oberflächen-Oxidschicht führt. Dieser Verfahrensschritt eignet sich insbesondere bei Mantelrohren, die mit sehr kleinen Fertigungstoleranzen in Bezug auf den aufzunehmenden Wabenkörper hergestellt wurden. Eine thermische Behandlung ohne den Wabenkörper und somit ein thermischer Verzug kann verhindert werden.

Gemäß einer weiteren Ausgestaltung des Verfahrens wird die Passivierungsschicht durch Aufbringen einer keramischen Auftrags-Schicht, insbesondere Aluminiumoxid, hergestellt.

Gemäß einer weiteren vorteilhaften Ausgestaltung des Verfahrens wird vor dem Ausbilden der keramischen Schicht auf dem betreffenden Abschnitt der Innenwandung des Mantelrohres eine Haftschicht aufgebracht. Dies führt zu einer besonders stabilen Verbindung von der keramischen Schicht mit dem Mantelrohr. Diese Haftschicht weist bevorzugt keine flüchtigen Komponenten auf, um einen sicheren Lötprozeß zu gewährleisten.

Besonders vorteilhaft ist es, die keramische Schicht mittels Flammspritzen auf dem Mantelrohr auszubilden. Das Flammspritzen zeichnet sich durch eine besonders gleichmäßige Verteilung der keramischen Schicht auf der Innenwandung des Mantelrohres aus, wodurch Druckspitzen in dem Mantelrohr aufgrund der anliegenden Metallagen vermieden werden.

Gemäß einer weiteren Ausgestaltung des Verfahrens wird vor dem Beloten der Innenwandung des Mantelrohres, insbesondere auch auf der keramischen Schicht, ein Haftmedium zur Erzeugung einer Lotschicht aufgebracht. Das Haftmedium hat die Aufgabe, das Lotpulver an den Stellen des Mantelrohres zu fixieren, an denen beim späteren Lötprozeß eine Lötverbindung ausgeführt werden soll. Das Haftmedium auf der keramischen Schicht gewährleistet dabei auch die Anordnung von Lotpulver in dem Bereich des Wabenkörpers, in dem eine Verbindung mit dem Mantelrohr unerwünscht ist. Diese Lotschicht dient der späteren Verlötung benachbarter Blechlagen des Wabenkörpers miteinander.

Gemäß einer weiteren Ausgestaltung des Verfahrens wird während oder nach dem Einbringen des Wabenkörpers in das Mantelrohr auf dem Wabenkörper stimseitig Lotpulver aufgebracht. Auf diese Weise werden die Endbereiche der Blechlagen nahe der Stirnseite miteinander verlötet und die Lebensdauer eines derartig hergestellten Katalysator-Trägerkörpers erhöht.

Gemäß noch einer weiteren Ausgestaltung des Verfahrens wird die Passivierungsschicht durch Aufrauhen der Innenwandung in dem mindestens einen Abschnitt hergestellt. Dabei ist es besonders vorteilhaft, das Aufrauhen mit den Fertigungsverfahren Sandstrahlen und/oder Bürsten erfolgt. Überraschenderweise verhindert die daraus resultierende Rauhigkeit der Innenwandung eine Benetzung durch ein Lotmittel in diesem Abschnitt, wobei eine fügetechnische Verbindung zwischen Wabenkörper und Mantelrohr unterbunden wird. Somit ist eine besonders preiswert herstellbare Passivierungsschicht angegeben.

Weitere Einzelheiten des erfindungsgemäßen Katalysator-Trägerkörpers und eines Verfahrens zu dessen Herstellung werden anhand der in den Zeichnung dargestellten besonders bevorzugten Ausführungsbeispiele erläutert.

Es zeigen:
- Fig. 1: eine perspektivische Darstellung von Mantelrohr und Wabenkörper eines erfindungsgemäßen Katalysator-Trägerkörpers;
- Fig. 2: eine stimseitige Ansicht einer gefügten Ausführungsfonn eines erfindungsgemäßen Katalysator-Trägerkörpers;
- Fig. 3: eine schematische Darstellung des Schichtaufbaus bei einem erfindungsgemäßen Gehäuse;
- Fig. 4: eine perspektivische Darstellung einer Ausführungsform eines ovalen Gehäuses mit Wabenkörper und Passivierungsschicht.

Fig. 1 zeigt einen Wabenkörper 4 mit einer Stirnseite 12. Der Wabenkörper weist mehrere durch Wickeln und/oder Stapeln erzeugte Blechlagen 9 auf Der Wabenkörper 4 wird in ein Mantelrohr 1 eingebracht. Das Mantelrohr 1 weist eine Innenwandung 2 auf, welche einen Abschnitt 14 mit einer Passivierungsschicht 3 aufweist. Der Abschnitt 14 hat eine Länge 5, wobei der Abschnitt 14 im gefügten Zustand des Katalysator-Trägerkörpers nahe der Stirnfläche 12 des Wabenkörpers 4 angeordnet ist. Auf dem Abschnitt 14 ist zusätzlich eine Lotschicht 7 dargestellt.

Nachdem der Wabenkörper 4 in das Mantelrohr 1 eingebracht wurde, erfolgt das Ausbilden der Lötverbindungen. Der Wabenkörper 4 ist dann in dem Teilbereich 11 mit dem Mantelrohr 1 fügetechnisch verbunden. Die Passivierungsschicht 3 verhindert im Abschnitt 14 eine Verbindung des Wabenkörpers 4 mit dem Mantelrohr 1, so daß in diesem Abschnitt 14 das unterschiedliche thermische Ausdehnungsverhalten kompensiert werden kann. Die Lotschicht 7 sorgt dafür, daß die Blechlagen 9 miteinander verbunden sind.

Fig. 2 zeigt eine stirnseitige Ansicht des erfindungsgemäßen Katalysator-Trägerkörpers. Das Mantelrohr 1 umschließt eine Vielzahl von Blechlagen 9, wobei diese mit ihren Endbereichen 13 an dem Mantelrohr 1 anliegen. Die Blechlagen weisen gewellte und glatte Bleche 16 auf, wobei diese so angeordnet sind, daß für ein Abgas durchströmbare Kanäle 10 ausgebildet sind.

Fig. 3 zeigt schematisch den Aufbau eines erfindungsgemäßen Gehäuses für einen Wabenkörper, wobei die Anordnung verschiedener Schichten (3, 6, 7) im Abschnitt 14 des Mantelrohres 1 dargestellt ist. Auf der Innenwandung 2 des Mantelrohres 1 ist eine Haftschicht 6 angeordnet, welche eine dauerhafte Anbindung der Passivierungsschicht 3 am Mantelrohr 1 sicherstellt. Die Passivierungsschicht 3 weist eine Dicke 8 auf, welche entsprechend den Anforderungen den Katalysator-Trägerkörper variabel ist. Auf der Passivierungsschicht 3 ist zusätzlich eine Lotschicht 7 dargestellt, welche eine Verbindung benachbarter Endbereiche 13 der Blechlagen 9 sicherstellt.

Fig. 4 zeigt eine perspektivische und schematische Darstellung einer Ausführungsform eines ovalen Mantelrohres 1 mit Wabenkörper 4 und Passivierungsschicht 3. Der Wabenkörper weist mehrere durch Wickeln und/oder Stapeln erzeugte Blechlagen 9 auf, die zumindest teilweise so strukturiert sind, daß sie für ein Abgas durchströmbar sind. Der Wabenkörper 4 hat eine Vielzahl von Kanälen 10, welche durch glatte und/oder gewellte Bleche 16 begrenzt werden und ist von dem Mantelrohr 1 umschlossen. Das Mantelrohr 1 weist eine Innenwandung 2 auf, welche in einem Mantelrohrabschnitt 17 mit einer Passivierungsschicht 3 ausgeführt ist. Der Mantelabschnittsbereich 17 ist der stärker gekrümmte Bereich des ovalen oder elliptischen Mantelrohres 1, in dem erfahrungsgemäß eine Lötverbindung ungünstig ist.

Ein erfindungsgemäß hergestellter Katalysator-Trägerkörper ermöglicht den Ausgleich unterschiedlichen Dehnungsverhaltens von Wabenkörper und Mantelrohr, wobei diese Herstellung eines solchen Katalysator-Trägerkörpers einen sicheren Lötprozeß gewährleistet, insbesondere auch beim Hochtemperatur-Vakuumlötprozeß.

### Bezugszeichenliste

- 1: Mantelrohr
- 2: Innenwandung
- 3: Passivierungsschicht
- 4: Wabenkörper
- 5: Länge
- 6: Haftschicht
- 7: Lotschicht
- 8: Dicke
- 9: Blechlage
- 10: Kanal
- 11: Teilbereich
- 12: Stirnfläche
- 13: Endbereich
- 14: Abschnitt
- 15: Haftmedium
- 16: Blech
- 17: Mantelrohrabschnitt

## Patentansprüche

1. Gehäuse für einen metallischen Wabenkörper (4), umfassend ein metallisches Mantelrohr (1) mit Innenwandung (2), daduch gekennzeichnet, daß das Mantelrohr (1), zur gezielten Verhinderung einer fügetechnischen Verbindung mit einem metallischen Wabenkörper (4), in mindestens einem Abschnitt (14) der Innenwandung (2) eine Passivierungsschicht (3) aufweist.

2. Gehäuse nach Anspruch 1, **dadurch gekennzeichnet, daß** die Passivierungsschicht (3) als Oberflächen-Oxidschicht ausgebildet ist.

3. Gehäuse nach Anspruch 1, **dadurch gekennzeichnet, daß** die Passivierungsschicht (3) als eine keramische Auftrags-Schicht, insbesondere mit Aluminiumoxid, ausgeführt ist.

4. Gehäuse nach einem der Ansprüche 1 bis 3, **dadurch gekennzeichnet, daß** die Passivierungsschicht (3) als umlaufender Streifen ausgebildet ist.

5. Gehäuse nach einem der Ansprüche 1 bis 3, wobei das Mantelrohr (1) oval oder elliptisch ist, **dadurch gekennzeichnet, daß** die Passivierungsschicht (3) in einem stärker gekrümmten Mantelrohrabschnitt (17) angeordnet ist.

6. Gehäuse nach einem der Ansprüche 1 bis 5, **dadurch gekennzeichnet, daß** die Passivierungsschicht (3) eine axiale Länge (5) von 5 mm bis 50 mm hat.

7. Gehäuse nach einem der Ansprüche 1 bis 6, **dadurch gekennzeichnet, daß** die Passivierungsschicht (3) eine Dicke (8) von 30 µm bis 120 µm hat.

8. Gehäuse nach einem der Ansprüche 1 bis 7, wobei die Passivierungsschicht (3) als keramische Schicht ausgeführt ist, **dadurch gekennzeichnet, daß** zwischen Mantelrohr (1) und der keramischen Auftrags-Schicht (3) eine Haftschicht (6) angeordnet ist.

9. Gehäuse nach einem der Ansprüche 1 bis 8, **dadurch gekennzeichnet, daß** auf der Passivierungsschicht (3) eine Lotschicht (7) angeordnet ist.

10. Gehäuse nach Anspruch 9, **dadurch gekennzeichnet, daß** die Lotschicht (7) umlaufend auf der Passivierungsschicht (3) ausgebildet ist.

11. Katalysator-Trägerkörper mit einem Gehäuse nach einem der Ansprüche 1 bis 10 und mit einem Wabenkörper (4) aus Blechlagen (9), die zumindest teilweise so strukturiert sind, daß der Wabenkörper (4) für ein Abgas durchströmbare Kanäle (10) aufweist, wobei das Mantelrohr (1) den Wabenkörper (4) wenigstens teilweise umschließt und in mindestens einem axialen Teilbereich (11) mit dem Wabenkörper (4) fügetechnisch verbunden ist.

12. Katalysator-Trägerkörper nach Anspruch 11, **dadurch gekennzeichnet, daß** die Passivierungsschicht (3) nahe einer Stirnfläche (12) des Wabenkörpers (4) angeordnet ist.

13. Katalysator-Trägerkörper nach Anspruch 11 oder 12, **dadurch gekennzeichnet, daß** radial außenliegende Endbereiche (13) der Blechlagen (9) des Wabenkörpers (4) an der Passivierungsschicht (3) anliegen.

14. Katalysator-Trägerkörper nach Anspruch 13, **dadurch gekennzeichnet, daß** die an der Passivierungsschicht (3) anliegenden Endbereiche (13) miteinander fügetechnisch verbunden sind.

15. Katalysator-Trägerkörper nach einem der Ansprüche 11 bis 14, **dadurch gekennzeichnet, daß** der Wabenkörper (4) mit dem Mantelrohr (1) verlötet, vorzugsweise hochtemperatur-vakuumverlötet, ist.

16. Verfahren zur Herstellung eines Katalysator-Trägerkörpers, mit einem Wabenkörper (4) aus Blechlagen (9), die zumindest teilweise so strukturiert sind, daß der Wabenkörper (4) für ein Abgas durchströmbare Kanäle (10) aufweist, mit einem Mantelrohr (1) mit Innenwandung (2), das den Wabenkörper (4) wenigstens teilweise umschließt und das in mindestens einem axialen Teilbereich (11) mit dem Wabenkörper (4) verlötet ist, wobei das Mantelrohr (1) in mindestens einem Abschnitt (14) der Innenwandung (2) mit einer Passivierungsschicht (3) zur gezielten Verhinderung einer Lötverbindung mit dem Wabenkörper (4) ausgeführt ist, **gekennzeichnet durch** folgende Schritte:
- Herstellen eines Mantelrohres (1);
- Ausbilden einer Passivierungsschicht (3) an der Innenwandung (2) des Mantelrohres (1) in mindestens einem Abschnitt (14), in welchem eine Lötverbindung von Mantelrohr (1) mit Wabenkörper (4) verhindert werden soll;
- Beloten zumindest von Teilbereichen der Innenwandung (2) des Mantelrohres (1);
- Ausbilden des Wabenkörpers (4) in bekannter Weise **durch** Stapeln und/oder Wickeln von Blechlagen (9), die zumindest teilweise so strukturiert sind, daß der Wabenkörper (4) für ein Abgas durchströmbare Kanäle (10) aufweist;
- Einbringen des Wabenkörpers (4) in das Mantelrohr (1);
- Ausbilden der Lötverbindungen.

17. Verfahren nach Anspruch 16, wobei die Passivierungsschicht (3) durch selektives, räumlich begrenztes Erhitzen des mindestens einen Abschnittes (14) erzeugt wird.

18. Verfahren nach Anspruch 17, **dadurch gekennzeichnet, daß** das Erhitzen des Abschnittes (14) durch induktives Heizen erfolgt.

19. Verfahren nach einem der Ansprüche 16 bis 18, **dadurch gekennzeichnet, daß** der mindestens eine Abschnitt (14) bei der Herstellung der Passivierungsschicht (3) mit einem sauerstoffhaltigen Gas beströmt wird.

20. Verfahren nach einem der Ansprüche 16 bis 19, **dadurch gekennzeichnet, daß** das Mantelrohr (1) außerhalb des mindestens einen Abschnittes (14) bei der Herstellung der Passivierungsschicht (3) mit einem Edelgas, insbesondere Argon, beströmt wird.

21. Verfahren nach Anspruch 16, **dadurch gekennzeichnet, daß** die Passivierungsschicht (3) durch eine chemische Behandlung des mindestens einen Abschnittes (14) hergestellt wird.

22. Verfahren nach Anspruch 16, **dadurch gekennzeichnet, daß** die Passivierungsschicht (3) durch Aufbringen einer keramischen Auftrags-Schicht insbesondere Aluminiumoxid, auf dem mindestens einen Abschnitt (14) der Innenwandung (2) hergestellt wird.

23. Verfahren nach Anspruch 22, **dadurch gekennzeichnet, daß** vor dem Ausbilden der keramischen Auftrags-Schicht eine Haftschicht (6) auf dem mindestens einen Abschnitt (14) aufgebracht wird.

24. Verfahren nach Anspruch 22 oder 23, wobei die Passivierungsschicht (3) als keramische Aufrags-Schicht ausgeführt ist, die mittels Flammspritzen auf dem Mantelrohr (1) ausgebildet wird.

25. Verfahren nach einem der Ansprüche 16 bis 24, wobei vor dem Beloten der Innenwandung (2) des Mantelrohres (1) , insbesondere auf der Passivierungsschicht (3), ein Haftmedium zur Herstellung einer Lotschicht (7) aufgebracht wird.

26. Verfahren nach einem der Ansprüche 16 bis 25, wobei während oder nach dem Einbringen des Wabenkörpers (4) in das Mantelrohr (1) auf den Wabenkörper (4) stirnseitig (12) Lotpulver aufgebracht wird.

27. Verfahren nach Anspruch 16, wobei die Passivierungsschicht (3) durch Aufrauhen der Innenwandung (2) in dem mindestens einen Abschnitt (14) hergestellt wird.

28. Verfahren nach Anspruch 27, wobei das Aufrauhen durch die Fertigungsverfahren Sandstrahlen und/oder Bürsten erfolgt.

## Claims

1. A housing for a metallic honeycomb body (4) comprising a metallic jacket tube (1) with an inner wall (2), **characterized in that**, in order deliberately to prevent connection to a metallic honeycomb body (4) by joining, the jacket tube (1) has a passivation layer (3) in at least one section (14) of the inner wall (2).

2. The housing as claimed in claim 1, **characterized in that** the passivation layer (3) is in the form of an oxide surface layer.

3. The housing as claimed in claim 1, **characterized in that** the passivation layer (3) is embodied as an applied ceramic layer, involving aluminum oxide in particular.

4. The housing as claimed in one of claims 1 to 3, **characterized in that** the passivation layer (3) is designed as an all-round strip.

5. The housing as claimed in one of claims 1 to 3, the jacket tube (1) being oval or elliptical, **characterized in that** the passivation layer (3) is arranged in a more sharply curved jacket-tube section (17).

6. The housing as claimed in one of claims I to 5, **characterized in that** the passivation layer (3) has an axial length (5) of 5 mm to 50 mm.

7. The housing as claimed in one of claims 1 to 6, **characterized in that** the passivation layer (3) has a thickness (8) of 30 µm to 120 µm.

8. The housing as claimed in one of claims 1 to 7, wherein the passivation layer (3) is embodied as a ceramic layer, **characterized in that** an adhesive layer (6) is arranged between the jacket tube (1) and the applied ceramic layer (3).

9. The housing as claimed in one of claims 1 to 8, **characterized in that** a layer (7) of brazing material is arranged on the passivation layer (3).

10. The housing as claimed in claim 9, **characterized in that** the layer (7) of brazing material is formed as an all-round layer on the passivation layer (3).

11. A catalyst support structure with a housing as claimed in one of claims 1 to 10 and with a honeycomb body (4) comprising sheet metal layers (9) that are at least in part structured in such a way that the honeycomb body (4) has passages (10) through which an exhaust gas can flow, the jacket tube (1) at least partially surrounding the honeycomb structure (4) and being connected to the honeycomb body (4) by joining in at least one axial partial area (11).

12. The catalyst support structure as claimed in claim 11, **characterized in that** the passivation layer (3) is arranged close to an end face (12) of the honeycomb body (4).

13. The catalyst support structure as claimed in claim 11 or 12, **characterized in that** radially outer end regions (13) of the sheet metal layers (9) of the honeycomb body (4) rest against the passivation layer (3).

14. The catalyst support structure as claimed in claim 13, **characterized in that** the end regions (13) resting against the passivation layer (3) are connected to one another by a joining technique.

15. The catalyst support structure as claimed in one of claims 11 to 14, **characterized in that** the honeycomb body (4) is brazed to the jacket tube (1), preferably by high-temperature vacuum brazing.

16. A method for the production of a catalyst.support structure having a honeycomb body (4) comprising sheet metal layers (9) that are at least in part structured in such a way that the honeycomb body (4) has passages (10) through which an exhaust gas can flow, having a jacket tube (1) with an inner wall (2) that at least partially surrounds the honeycomb body (4) and is brazed to the honeycomb body (4) in at least one axial partial area (11), the jacket tube (1) being provided with a passivation layer (3) in at least one section (14) of the inner wall (2) for deliberate prevention of a brazed joint with the honeycomb body (4), **characterized by** the following steps:
- production of a jacket tube (1);
- formation of a passivation layer (3) on the inner wall (2) of the jacket tube (1) in at least one section (14), in which a brazed joint between the jacket tube (1) and the honeycomb body (4) is to be prevented;
- supplying at least partial areas of the inner wall (2) of the jacket tube (1) with brazing material;
- formation of the honeycomb body (4) in a known manner by stacking and/or winding sheet metal layers (9), which are at least in part structured in such a way that the honeycomb body (4) has passages (10) through which an exhaust gas can flow;
- introduction of the honeycomb body (4) into the jacket tube (1);
- formation of the brazed joints.

17. The method as claimed in claim 16, the passivation layer (3) being produced by selective, spatially limited heating of the at least one section (14).

18. The method as claimed in claim 17, **characterized in that** the heating of the section (14) is carried out inductively.

19. The method as claimed in one of claims 16 to 18, **characterized in that** the at least one section (14) is supplied with a stream of oxygen-containing gas during the production of the passivation layer (3).

20. The method as claimed in one of claims 16 to 19, **characterized in that** the jacket tube (1) is supplied with a stream of a noble gas, in particular argon, outside the at least one section (14) during the production of the passivation layer (3).

21. The method as claimed in claim 16, **characterized in that** the passivation layer (3) is produced by chemical treatment of the at least one section (14).

22. The method as claimed in claim 16, **characterized in that** the passivation layer (3) is produced by applying an applied ceramic layer, in particular aluminum oxide, to the at least one section (14) of the inner wall (2).

23. The method as claimed in claim 22, **characterized in that** an adhesive layer (6) is applied to the at least one section (14) before the formation of the applied ceramic layer.

24. The method as claimed in claim 22 or 23, the passivation layer (3) being embodied as an applied ceramic layer that is formed on the jacket tube (1) by flame spraying.

25. The method as claimed in one of claims 16 to 24, in which, to produce a layer (7) of brazing material, an adhesive is applied, in particular to the passivation layer (3), before the inner wall (2) of the jacket tube (1) is supplied with brazing material.

26. The method as claimed in one of claims 16 to 25, wherein powdered brazing material is applied at the end face (12) of the honeycomb body (4) during or after the introduction of the honeycomb body (4) into the jacket tube (1).

27. The method as claimed in claim 16, wherein the passivation layer (3) being produced by roughening the inner wall (2) in the at least one section (14).

28. The method as claimed in claim 27, wherein roughening being performed by the production methods of sandblasting and/or brushing.

## Revendications

1. Boîtier pour un corps en nids d'abeilles métallique (4), comprenant un tube d'enveloppe métallique (1) avec une paroi intérieure (2), **caractérisé en ce que** pour empêcher sélectivement une liaison par technique de jointoiement avec un corps en nids d'abeilles métallique (4) le tube d'enveloppe (1) présente une couche de passivation (3) dans au moins une section (14) de la paroi intérieure (2).

2. Boîtier selon la revendication 1, **caractérisé en ce que** la couche de passivation (3) est réalisée en tant que couche d'oxyde surfacique.

3. Boîtier selon la revendication 1, **caractérisé en ce que** la couche de passivation (3) est réalisée comme une couche d'application céramique, notamment avec de l'oxyde d'aluminium.

4. Boîtier selon l'une des revendications 1 à 3, **caractérisé en ce que** la couche de passivation (3) est réalisée en tant que bande circonférentielle.

5. Boîtier selon l'une des revendications 1 à 3, le tube d'enveloppe (1) étant ovale ou elliptique, **caractérisé en ce que** la couche de passivation (3) est agencée dans une section de tube d'enveloppe à courbure plus forte (17).

6. Boîtier selon l'une des revendications 1 à 5, **caractérisé en ce que** la couche de passivation (3) a une longueur axiale (5) de 5 mm à 50 mm.

7. Boîtier selon l'une des revendications 1 â 6, **caractérisé en ce que** la couche de passivation (3) a une épaisseur (8) de 30 µm à 120 µm.

8. Boîtier selon l'une des revendications 1 à 7, la couche de passivation (3) étant réalisée comme couche céramique, **caractérisé en ce qu'**une couche adhésive (6) est agencée entre le tube d'enveloppe (1) et la couche d'application céramique (3).

9. Boîtier selon l'une des revendications 1 à 8, **caractérisé en ce qu'**une couche de matériau de brasure (7) est agencée sur la couche de passivation (3).

10. Boîtier selon la revendication 9, **caractérisé en ce que** la couche de matériau de brasure (7) est réalisée de manière circonférentielle sur la couche de passivation (3).

11. Corps support de catalyseur avec un boîtier selon l'une des revendications 1 à 10 et avec un corps en nids d'abeilles (4) de couches de tôle (9) qui sont structurées au moins partiellement de manière telle que le corps en nids d'abeilles (4) a des canaux (10) pouvant être traversés par un gaz d'échappement, le tube d'enveloppe (1) entourant au moins partiellement le corps en nids d'abeilles (4) et étant relié par technique de jointoiement dans au moins une région partielle axiale (11) au corps en nids d'abeilles (4).

12. Corps support de catalyseur selon la revendication 11, **caractérisé en ce que** la couche de passivation (3) est agencée près d'une face frontale (12) du corps en nids d'abeilles (4).

13. Corps support de catalyseur selon la revendication 11 ou 12, **caractérisé en ce que** des régions d'extrémité (13) se trouvant radialement à l'extérieur des couches de tôle (9) du corps en nids d'abeilles (4) s'appliquent contre la couche de passivation (3).

14. Corps support de catalyseur selon la revendication 13, **caractérisé en ce que** les régions d'extrémité (13) appliquées contre la couche de passivation (3) sont reliées réciproquement par technique de jointoiement.

15. Corps support de catalyseur selon l'une des revendications 11 à 14, **caractérisé en ce que** le corps en nids d'abeilles (4) est brasé au tube d'enveloppe (1), de préférence brasé sous vide à températures élevées.

16. Procédé de fabrication d'un corps support de catalyseur avec un corps en nids d'abeilles (4) de couches de tôle (9) qui sont structurées au moins partiellement de manière telle que le corps en nids d'abeilles (4) a des canaux (10) pouvant être traversés par un gaz d'échappement, avec un tube d'enveloppe (1) ayant une paroi intérieure (2), lequel tube d'enveloppe (1) entoure au moins partiellement le corps en nids d'abeilles (4) et est brasé au corps en nids d'abeilles (4) dans au moins une région partielle axiale (11) dans quel cas pour éviter sélectivement une liaison de brasage avec le corps en nids d'abeilles (4) le tube d'enveloppe (1) est réalisé avec une couche de passivation (3) dans au moins une section (14) de la paroi intérieure (2), **caractérisé par** les étapes suivantes :
- fabrication d'un tube d'enveloppe (1) ;
- réalisation d'une couche de passivation (3) sur la paroi intérieure (2) du tube d'enveloppe (1) dans au moins une section (14), dans laquelle une liaison de brasage de tube d'enveloppe (1) avec le corps en nids d'abeilles (4) doit être empêchée ;
- garnissage de brasure au moins de régions partielles de la paroi intérieure (2) du tube d'enveloppe (1) ;
- réalisation du corps en nids d'abeilles (4) de manière connue en soi par empilage et/ou par enroulement de couches de tôle (9), qui sont structurées au moins partiellement de manière telle que le corps en nids d'abeilles (4) a des canaux (10) pouvant être traversés par un gaz d'échappement ;
- introduction du corps en nids d'abeilles (4) dans le tube d'enveloppe (1) ;
- réalisation des liaisons de brasage.

17. Procédé selon la revendication 16, la couche de passivation (3) étant créée par le chauffage sélectif et limité dans l'espace de l'au moins une section (14).

18. Procédé selon la revendication 17, **caractérisé en ce que** le chauffage de la section (14) est effectué par chauffage par induction.

19. Procédé selon l'une des revendications 16 à 18, **caractérisé en ce que** lors de la fabrication de la couche de passivation (3) l'au moins une section (14) est affluée par un gaz contenant de l'oxygène.

20. Procédé selon l'une des revendications 16 à 19, **caractérisé en ce que** dans la fabrication de la couche de passivation (3) le tube d'enveloppe (1) est afflué par un gaz noble, notamment par de l'argon, à l'extérieur de l'au moins une section (14).

21. Procédé selon la revendication 16, **caractérisé en ce que** la couche de passivation (3) est fabriquée par un traitement chimique de l'au moins une section (14).

22. Procédé selon la revendication 16, **caractérisé en ce que** la couche de passivation (3) est fabriquée en rapportant une couche d'application céramique, notamment de l'oxyde d'aluminium, sur l'au moins une section (14) de la paroi intérieure (2).

23. Procédé selon la revendication 22, **caractérisé en ce qu'**une couche adhésive (6) est rapportée sur l'au moins une section (14) avant de réaliser la couche d'application céramique.

24. Procédé selon la revendication 22 ou 23, la couche de passivation (3) étant réalisée en tant que couche d'application céramique qui est formée sur le tube d'enveloppe (1) au moyen de projection à la flamme.

25. Procédé selon l'une des revendications 16 à 24, dans quel cas avant de garnir de brasure la paroi intérieure (2) du tube d'enveloppe (1) un médium adhésif est rapporté notamment sur la couche de passivation (3) pour fabriquer une couche de matériau de brasure (7).

26. Procédé selon l'une des revendications 16 à 25, dans lequel durant ou après l'introduction du corps en nids d'abeilles (4) dans le tube d'enveloppe (1) de la poudre à braser est rapportée frontalement (12) sur le corps en nids d'abeilles (4).

27. Procédé selon la revendication 16, dans lequel la couche de passivation (3) est fabriquée en rendant rugueuse la paroi intérieure (2) dans l'au moins une section (14).

28. Procédé selon la revendication 27, la rugosification étant effectuée par les procédés de fabrication de sablage et/ou de brossage.
